# EUROPÄISCHE PATENTSCHRIFT

(11) **EP 3 839 927 B1**
(45) Veröffentlichungstag und Bekanntmachung des Hinweises auf die Patenterteilung: **11.10.2023**
(21) Anmeldenummer: 20214403.6
(22) Anmeldetag: 16.12.2020
(51) Int. Cl.: G09F 21/04, G09F 13/08, G09F 13/04

(54) **VERFAHREN ZUR HERSTELLUNG EINES DURCHLEUCHTBAREN VERKLEIDUNGSTEILS FÜR EIN KRAFTFAHRZEUG**
METHOD FOR PRODUCING A TRANSLUCENT CLADDING SECTION FOR A MOTOR VEHICLE
PROCÉDÉ DE FABRICATION D'UNE PIÈCE D'HABILLAGE TRANSPARENTE POUR UN VÉHICULE AUTOMOBILE

(30) Priorität: 20.12.2019 DE 102019135466
(43) Veröffentlichungstag der Anmeldung: 23.06.2021
(73) Patentinhaber: REHAU Automotive SE & Co. KG, 95111 Rehau (DE)
(72) Erfinder: Löffler, Andreas, 95111 Rehau (DE); Fastner, Julian, 95030 Hof (DE); Reichstein, Johann, 95448 Bayreuth (DE)

(56) Entgegenhaltungen:
- EP-A1- 2 309 477
- EP-A2- 2 444 952
- DE-A1-102016 211 074
- US-A1- 2007 047 217

## Beschreibung

Die vorliegende Erfindung betrifft ein Verfahren zur Herstellung eines durchleuchtbaren Verkleidungsteils für ein Kraftfahrzeug, das durchleuchtbares Verkleidungsteil umfassend einen lichtdurchlässigen Grundkörper aus einem transluzenten oder transparenten Material, welches für Spektralbereiche des sichtbaren Lichts mit einer geringen Absorption durchstrahlbar ist, und wenigstens eine auf der der bestimmungsgemäßen Sichtseite gegenüberliegenden Rückseite des Grundkörpers angeordnete Deckschicht, wobei die Deckschicht eine Normalschichtdicke hat, wobei die Deckschicht aufgrund ihrer Normalschichtdicke und des Schichtmaterials eine im Vergleich zu dem Material des Grundkörpers hohe Absorption für Spektralbereiche des sichtbaren Lichts aufweist und hierdurch weitgehend lichtundurchlässig ist.

Ein Verkleidungsteil für ein Kraftfahrzeug und ein Verfahren zu dessen Herstellung kann der DE 10 2012 003 200 A1 entnommen werden. Weitere Verfahren zur Herstellung von Verkleidungsteilen für Kraftfahrzeuge sind in den Dokumenten US 2007/047217 A1 und DE 10 2016 211074 A1 offenbart.

Hauptproblematik bei der Herstellung von durchleuchtbaren Verkleidungsteilen gemäß dem Stand der Technik ist die Tatsache, dass zur Durchstrahlbarkeit der Beschichtung Perforationen durch zum Beispiel einen Laserstrahl ausgebildet werden. Diese Perforationen gehen jedoch durch die komplette Beschichtung hindurch, sodass bei ausgeschalteter rückwärtiger Beleuchtung tagsüber die Perforationen auf der Sichtseite erkennbar sind, oder aber die Perforationen im Durchmesser so klein ausgeführt werden müssen, dass großflächige durchstrahlbare Bereiche nicht realisierbar sind und vor allem die Perforationen versiegelt und vor einem Verschluss mit Schmutzpartikel geschützt werden müssen.

Die Erfindung stellt sich daher die Aufgabe ein Verfahren zur Herstellung eines durchleuchtbaren Verkleidungsteils für ein Kraftfahrzeug anzugeben, das gegenüber dem Stand der Technik eine verbesserte Nicht-Sichtbarkeit der partiell durchleuchtbaren Bereiche des Verkleidungsteils aufweist.

Diese Aufgabe wird durch ein Verfahren zur Herstellung eines durchleuchtbaren Verkleidungsteils für ein Kraftfahrzeug nach Anspruch 1 gelöst.

Das durchleuchtbare Verkleidungsteil für ein Kraftfahrzeug umfasst:
- einen lichtdurchlässigen Grundkörper aus einem transluzenten oder transparenten Material, welches für Spektralbereiche des sichtbaren Lichts mit einer geringen Absorption durchstrahlbar ist, und
- wenigstens eine auf der der bestimmungsgemäßen Sichtseite gegenüberliegenden Rückseite des Grundkörpers angeordnete Deckschicht, wobei die Deckschicht eine Normalschichtdicke hat,
wobei die Deckschicht aufgrund ihrer Normalschichtdicke und des Schichtmaterials eine im Vergleich zu dem Material des Grundkörpers hohe Absorption für Spektralbereiche des sichtbaren Lichts aufweist und hierdurch weitgehend lichtundurchlässig ist, wobei die Deckschicht lokal definierte, schichtdickenreduzierte Bereiche mit einer verbleibenden Restschichtdicke aufweist, wobei die Deckschicht aufgrund der Schichtdickenreduktion in diesen Bereichen für Spektralbereiche des sichtbaren Lichts mit einer geringen Absorption durchstrahlbar gemacht ist, sodass das Verkleidungsteil partiell durchleuchtbar ist.

Der Grundkörper ist bevorzugt dreidimensional geformten. Der Grundkörper ist also bevorzugt in alle Raumrichtungen gekrümmt und nicht allein flach in nur zwei Raumrichtungen geformt.

Das transluzente oder transparente Material des Grundkörpers kann mit einem faserförmigen und/oder nadelförmigen Füllstoff verstärkt sein. Es hat sich gezeigt, dass über die Morphologie des Füllstoffs eine geringe Absorption für Spektralbereiche des sichtbaren Lichts in dem transluzenten oder transparenten Material des Grundkörpers realisiert werden kann. Gleichzeitig erlaubt der Einsatz eines Füllstoffs ein Material anzugeben dass eine geringe Wärmeausdehnung und eine hohe Schlagzähigkeit aufweist. Der Füllstoff kann Wollastonit und/oder armorphes Siliziumdioxid und/oder Cristobalit und/oder Feldspat und/oder Quarzgut und/oder Glas und/oder Glasfasern umfassen. Insbesondere faserförmiges und/oder nadelförmiges Wollastonit hat sich als bevorzugt geeignet erwiesen. Der Füllstoffgehalt des Füllstoffs in dem transluzenten oder transparenten Material des Grundkörpers weißt bevorzugt einen Wert von 10 Vol.% bis 30 Vol.%, weiter bevorzugt von 15 Vol.% bis 20 Vol.% auf. Vorstehende Wertebereiche stellen das Optimum zwischen geringe Absorption für Spektralbereiche des sichtbaren Lichts und gleichzeitig ausreichend geringer Wärmeausdehnung und hoher Schlagzähigkeit dar.

Auf der bestimmungsgemäßen Sichtseite des Grundkörpers kann eine zusätzliche Schutzschicht vorgesehen sein, wobei die zusätzliche Schutzschicht insbesondere ein Silan oder eine Silanverbindung umfassen kann. Die Schutzschicht kann insbesondere gegen Verkratzungen oder Beschädigungen durch Partikel (Sande oder Reifenabrieb) schützen. Alternativ oder zusätzlich kann die Schutzschicht einen herkömmlichen bei der Lackierung von Verkleidungsteilen eingesetzten Klarlack umfassen. Die Schutzschicht weist bevorzugt ebenfalls eine geringe Absorption für Spektralbereiche des sichtbaren Lichts auf. Die Schutzschicht weißt bevorzugt eine Schutzschichtdicke von 3 µm bis 1500 µm auf.

Das transluzente oder transparente Material des Grundkörpers kann bevorzugt Polypropylen und/oder Polycarbonat und/oder Polyethylenterephthalat und/oder Acrylnitril-Butadien-Styrol und/oder Polymethylmethacrylat und/oder Polyamid enthalten oder hieraus gebildet sein. Die verbleibende Restschicht der schichtdickenreduzierten Bereiche ist bevorzugt auf der Seite der Deckschicht angeordnet, die an dem Grundkörper anliegt oder dem Grundkörper gegenüberliegend angeordnet ist.

Die Restschichtdicke liegt bevorzugt im Bereich von 1,5 µm bis 15 µm, weiter bevorzugt im Bereich von 3 µm bis 12 µm, besonders bevorzugt im Bereich von 4 µm bis 10 µm.

Die Deckschicht kann auf einer Trägerfolie aus einem transluzenten oder transparenten Material, welches ebenfalls für Spektralbereiche des sichtbaren Lichts mit einer geringen Absorption durchstrahlbar ist, angeordnet sein. Die Trägerfolie weist bevorzugt eine Dicke im Bereich von 50 µm bis 1000 µm, besonders bevorzugt im Bereich von 150 µm bis 600 µm auf. Die Trägerfolie ist bevorzugt zwischen dem Grundkörper und der Deckschicht angeordnet.

Die Deckschicht kann durch eine Lackschicht oder durch eine Deckfolie gebildet sein. Hierbei ist der Lack der Lackschicht insbesondere durch einen flüssigen oder auch pulverförmigen Beschichtungsstoff gebildet, der dünn auf den Grundkörper oder die Trägerfolie aufgetragen wird und durch chemische oder physikalische Vorgänge (zum Beispiel Verdampfen des Lösungsmittels) zu einem durchgehenden, festen Film aufgebaut wird oder worden ist.

Der Grundkörper weist bevorzugt eine Wandstärke im Bereich von 0,6 mm bis 4 mm auf. Das durchleuchtbare Verkleidungsteil kann eine Stoßfängerverkleidung oder eine Heckklappenverkleidung oder eine Säulenverkleidung oder eine Türverkleidung oder eine Kotflügelverkleidung oder eine Dachverkleidung oder eine Kühlerverkleidung oder ein Spoiler oder eine Kühlerverkleidung eines Kraftfahrzeuges, oder ein Bauteil der vorgenannten Teile oder eine Baugruppe der vorgenannten Teile oder ein Bestandteil der vorgenannten Teile sein.

Teil der Erfindung ist ferner ein System aus einem wie vorstehend beschriebenen durchleuchtbaren Verkleidungsteil und einem hinter der bestimmungsgemäßen Sichtseite des Grundkörpers angeordneten Leuchtelement. Das Leuchtelement kann wenigstens eine Leuchtdiode und/oder eine Lichtsammellinse umfassen.

Das Leuchtelement weist bevorzugt eine Mindestleuchtstärke von 500 cd/m² auf.

Die Erfindung betrifft ein Verfahren zur Herstellung eines durchleuchtbaren Verkleidungsteils, insbesondere eines vorstehend beschriebenen Verkleidungsteils, für ein Kraftfahrzeug, mit:
- einem lichtdurchlässigen Grundkörper aus einem transluzenten oder transparenten Material, welches für Spektralbereiche des sichtbaren Lichts mit einer geringen Absorption durchstrahlbar ist, und mit
- wenigstens einer auf der der bestimmungsgemäßen Sichtseite gegenüberliegenden Rückseite des Grundkörpers angeordneten Deckschicht, wobei die Deckschicht eine Normalschichtdicke hat,
wobei die Deckschicht aufgrund ihrer Normalschichtdicke und des Schichtmaterials eine im Vergleich zu dem Material des Grundkörpers hohe Absorption für Spektralbereiche des sichtbaren Lichts aufweist und hierdurch weitgehend lichtundurchlässig ist, wobei das Verfahren die folgenden Schritte umfasst:
- Bereitstellen des Grundkörpers,
- Anordnen der Deckschicht auf der Rückseite des Grundkörpers,
- Abtragen und Reduzieren der Schichtdicke in lokal definierten Bereichen der Deckschicht bis auf eine verbleibende Restschichtdicke,
wobei die Deckschicht aufgrund der Schichtdickenreduktion in diesen Bereichen für Spektralbereiche des sichtbaren Lichts mit einer geringen Absorption durchstrahlbar gemacht wird, sodass das Verkleidungsteil partiell durchleuchtbar wird.

Das Abtragen und Ausdünnen erfolgt hierbei mittels energiereicher Strahlung, insbesondere mittels Laserstrahlung. Hierbei wird während des Abtragens und Reduzierens mittels der energiereichen Strahlung, von der der Quelle der energiereichen Strahlung gegenüberliegenden Seite der Deckschicht aus, der Anteil der bereits die Deckschicht durchdringenden Strahlung gemessen und bei Erreichen eines Grenzwert-Anteils der durchdringenden Strahlung, welcher mit der vorgesehenen Restschichtdicke korreliert, wird das Abtragen und Reduzieren der Deckschicht beendet.

Bei dem Verfahren kann die Deckschicht auf einer Trägerfolie aus einem transluzenten oder transparenten Material, welches ebenfalls für Spektralbereiche des sichtbaren Lichts mit einer geringen Absorption durchstrahlbar ist, angeordnet sein oder durch eine Deckfolie gebildet sein. Hierbei kann das Bereitstellen des Grundkörpers und das Anordnen der Deckschicht durch ein Folienhinterspritzungsverfahren erfolgen.

Bei einem Folienhinterspritzungsverfahren wird eine separat hergestellte, ein- oder mehrlagige Folie (hier insbesondere die Deckfolie oder die Trägerfolie mit Deckschicht) in ein Spritzgusswerkzeug eingelegt und mit geeigneten, den Grundkörper bildenden Kunststoffmaterialien hinterspritzt. Die Kavität des Spritzgusswerkzeuges gibt dabei die Geometrie des Grundkörpers vor.

Im Folgenden wird die Erfindung anhand einer lediglich ein Ausführungsbeispiel darstellenden Zeichnung erläutert. Es zeigen schematisch:
- Fig. 1:: eine dreidimensionale Darstellung eines durchleuchtbaren Verkleidungsteils, wobei ein hinter der Sichtseite angeordnetes Leuchtelement nicht aktiviert ist;
- Fig. 2:: eine weitere dreidimensionale Darstellung des durchleuchtbaren Verkleidungsteils aus Fig. 1, wobei ein hinter der Sichtseite angeordnetes Leuchtelement aktiviert ist;
- Fig. 3:: eine Schnittdarstellung durch einen Grundkörper mit einer auf der Rückseite angeordneten Deckschicht;
- Fig. 4:: eine Schnittdarstellung durch einen Grundkörper mit einer auf der Rückseite angeordneten Deckschicht auf einer Trägerfolie;
- Fig. 5:: eine Schnittdarstellung durch das Verkleidungsteil aus Fig. 2 gemäß der dortigen Schnittlinie A - A;
- Fig. 6:: einen Verfahrensschritt des erfindungsgemäßen Verfahrens;
- Fig. 7:: einen weiteren Verfahrensschritt des erfindungsgemäßen Verfahrens.

In den Figuren werden gleiche oder funktionsgleiche Elemente mit den gleichen Bezugszeichen versehen.

In der Fig. 1 ist eine dreidimensionale Darstellung eines durchleuchtbaren Verkleidungsteils dargestellt, wobei ein hinter der Sichtseite V angeordnetes Leuchtelement 5 nicht aktiviert ist. Das durchleuchtbare Verkleidungsteil für ein Kraftfahrzeug umfasst einen dreidimensional geformten, lichtdurchlässigen Grundkörper 1 aus einem transluzenten oder transparenten Material, welches für Spektralbereiche des sichtbaren Lichts mit einer geringen Absorption durchstrahlbar ist.

In der Fig. 2 ist eine weitere dreidimensionale Darstellung des durchleuchtbaren Verkleidungsteils aus Fig. 1 dargestellt, wobei ein hinter der Sichtseite V angeordnetes Leuchtelement 5 aktiviert ist. Durch die Hinterleuchtung des Grundkörpers 1 werden dekorative Strukturierungen und ein Schriftzug erkennbar, die bei nicht aktivierter Hinterleuchtung von der Sichtseite aus nicht erkennbar sind.

In der Fig. 3 ist eine Vorstufe des durchleuchtbaren Verkleidungsteils dargestellt. Das vorstehend beschriebene Verkleidungsteil umfasst zusätzlich wenigstens eine auf der der bestimmungsgemäßen Sichtseite V gegenüberliegenden Rückseite R des Grundkörpers 1 angeordnete Deckschicht 2, wobei die Deckschicht 2 eine Normalschichtdicke X hat. Die Deckschicht 2 weist aufgrund ihrer Normalschichtdicke X und des Schichtmaterials eine im Vergleich zu dem Material des Grundkörpers 1 hohe Absorption für Spektralbereiche des sichtbaren Lichts auf und ist hierdurch weitgehend lichtundurchlässig. Als Variante hierzu ist in Fig. 4 die Deckschicht 2 auf einer Trägerfolie 4 aus einem transluzenten oder transparenten Material, welches ebenfalls für Spektralbereiche des sichtbaren Lichts mit einer geringen Absorption durchstrahlbar ist, angeordnet.

In der Fig. 5 ist eine Schnittdarstellung durch das Verkleidungsteil aus Fig. 2 gemäß der dortigen Schnittlinie A - A dargestellt. Das dort gezeigte durchleuchtbare Verkleidungsteil für ein Kraftfahrzeug umfasst:
- einen dreidimensional geformten lichtdurchlässigen Grundkörper 1 aus einem transluzenten oder transparenten Material, welches für Spektralbereiche des sichtbaren Lichts mit einer geringen Absorption durchstrahlbar ist, und
- wenigstens eine auf der der bestimmungsgemäßen Sichtseite V gegenüberliegenden Rückseite R des Grundkörpers 1 angeordnete Deckschicht 2, wobei die Deckschicht 2 eine Normalschichtdicke X hat.

Die Deckschicht 2 weist aufgrund ihrer Normalschichtdicke X und des Schichtmaterials eine im Vergleich zu dem Material des Grundkörpers 1 hohe Absorption für Spektralbereiche des sichtbaren Lichts auf und ist hierdurch weitgehend lichtundurchlässig.

Die Deckschicht 2 weist jedoch lokal definierte, schichtdickenreduzierte Bereiche 3 mit einer verbleibenden Restschichtdicke Y auf, wobei die Deckschicht 2 aufgrund der Schichtdickenreduktion in diesen Bereichen 3 für Spektralbereiche des sichtbaren Lichts mit einer geringen Absorption durchstrahlbar gemacht ist, sodass das Verkleidungsteil partiell durchleuchtbar ist.

Die Restschichtdicke Y liegt im Bereich von 1,5 µm bis 15 µm, bevorzugt im Bereich von 3 µm bis 12 µm, besonders bevorzugt im Bereich von 4 µm bis 10 µm.

Die Deckschicht 2 ist hierbei auf einer Trägerfolie 4 aus einem transluzenten oder transparenten Material, welches ebenfalls für Spektralbereiche des sichtbaren Lichts mit einer geringen Absorption durchstrahlbar ist, angeordnet. Die Trägerfolie 3 ist hierbei zwischen dem Grundkörper 1 und der Deckschicht 2 angeordnet. Alternativ zu einer Trägerfolie kann die Deckschicht 2 auch unmittelbar auf dem Grundkörper 1 angeordnet sein.

Die Deckschicht 2 ist durch eine Lackschicht oder durch eine Deckfolie gebildet.

Der Grundkörper 1 weist eine Wandstärke im Bereich von 0,8 mm bis 4,5 mm auf.

Das in Fig. 1 und Fig. 2 dargestellte durchleuchtbare Verkleidungsteil zeigt einen Spoiler eines Kraftfahrzeuges bzw. einen Bestandteil eines Spoilers eines Kraftfahrzeuges.

In der Fig. 5 ist auch das System aus einem durchleuchtbaren Verkleidungsteil nach einem der vorstehenden Ansprüche und einem hinter der bestimmungsgemäßen Sichtseite V des Grundkörpers 1 angeordneten Leuchtelement 5 dargestellt.

In den Fig. 6 und Fig. 7 sind Teile des erfindungsgemäßen Verfahrens anhand von Schnittdarstellungen durch das herzustellende bzw. hergestellte Verkleidungsteil dargestellt: Verfahren zur Herstellung eines durchleuchtbaren Verkleidungsteils für ein Kraftfahrzeug, insbesondere eines Verkleidungsteils wie vorstehend beschrieben, mit:
- einem lichtdurchlässigen Grundkörper 1 aus einem transluzenten oder transparenten Material, welches für Spektralbereiche des sichtbaren Lichts mit einer geringen Absorption durchstrahlbar ist, und mit
- wenigstens einer auf der der bestimmungsgemäßen Sichtseite V gegenüberliegenden Rückseite R des Grundkörpers 1 angeordneten Deckschicht 2, wobei die Deckschicht 2 eine Normalschichtdicke X hat, wobei die Deckschicht 2 aufgrund ihrer Normalschichtdicke X und des Schichtmaterials eine im Vergleich zu dem Material des Grundkörpers 1 hohe Absorption für Spektralbereiche des sichtbaren Lichts aufweist und hierdurch weitgehend lichtundurchlässig ist, wobei das

Verfahren die folgenden Schritte umfasst:
- Bereitstellen des Grundkörpers 1,
- Anordnen der Deckschicht 2 auf der Rückseite R des Grundkörpers 1,
- Abtragen und Reduzieren der Schichtdicke X in lokal definierten Bereichen 3 der Deckschicht 2 bis auf eine verbleibende Restschichtdicke Y, wobei die Deckschicht 2 aufgrund der Schichtdickenreduktion in diesen Bereichen 3 für Spektralbereiche des sichtbaren Lichts mit einer geringen Absorption durchstrahlbar gemacht wird, sodass das Verkleidungsteil partiell durchleuchtbar wird.

In der Fig. 6 ist eine Zwischenstufe des Verfahrens zu erkennen, bei welcher die Restschichtdicke Y noch nicht erreicht ist. Die gezeigte Zwischenschichtdicke Z liegt zwischen der Normalschichtdicke X und der besagten Restschichtdicke Y.

Das Abtragen und Ausdünnen erfolgt hierbei mittels energiereicher Strahlung LB, insbesondere mittels Laserstrahlung LB.

In der Fig. 6 ist erkennbar, dass während des Abtragens und Reduzierens mittels der energiereichen Strahlung LB, von der der Quelle S der energiereichen Strahlung LB gegenüberliegenden Seite der Deckschicht 2 aus, der Anteil der bereits die Deckschicht 2 durchdringenden Strahlung LB` gemessen wird. Die Messung erfolgt mittels eines Detektors D. In der Fig. 7 ist dargestellt, dass bei Erreichen eines Grenzwert-Anteils der durchdringenden Strahlung LB', welcher mit der vorgesehenen Restschichtdicke Y korreliert, das Abtragen und Reduzieren der Deckschicht 2 beendet wird.

Nicht näher dargestellt ist, dass die Deckschicht auf einer Trägerfolie 3 aus einem transluzenten oder transparenten Material, welches ebenfalls für Spektralbereiche des sichtbaren Lichts mit einer geringen Absorption durchstrahlbar ist, angeordnet ist und, dass das Bereitstellen des Grundkörpers 1 und das Anordnen der Deckschicht 2 durch ein Folienhinterspritzungsverfahren erfolgt.

## Patentansprüche

1. Verfahren zur Herstellung eines durchleuchtbaren Verkleidungsteils für ein Kraftfahrzeug, mit:
- einem lichtdurchlässigen Grundkörper (1) aus einem transluzenten oder transparenten Material, welches für Spektralbereiche des sichtbaren Lichts mit einer geringen Absorption durchstrahlbar ist, und mit
- wenigstens einer auf der der bestimmungsgemäßen Sichtseite (V) gegenüberliegenden Rückseite (R) des Grundkörpers (1) angeordneten Deckschicht (2), wobei die Deckschicht (2) eine Normalschichtdicke (X) hat,
wobei die Deckschicht (2) aufgrund ihrer Normalschichtdicke (X) und des Schichtmaterials eine im Vergleich zu dem Material des Grundkörpers (1) hohe Absorption für Spektralbereiche des sichtbaren Lichts aufweist und hierdurch weitgehend lichtundurchlässig ist,
wobei das Verfahren die folgenden Schritte umfasst:
- Bereitstellen des Grundkörpers (1),
- Anordnen der Deckschicht (2) auf der Rückseite (R) des Grundkörpers (1),
**dadurch gekennzeichnet, dass**
das Verfahren ferner zusätzlich die folgenden Schritte umfasst:
- Abtragen und Reduzieren der Schichtdicke (X) in lokal definierten Bereichen (3) der Deckschicht (2) bis auf eine verbleibende Restschichtdicke (Y), wobei die Deckschicht (2) aufgrund der Schichtdickenreduktion in diesen Bereichen (3) für Spektralbereiche des sichtbaren Lichts mit einer geringen Absorption durchstrahlbar gemacht wird, sodass das Verkleidungsteil partiell durchleuchtbar wird,
wobei das Abtragen und Ausdünnen mittels energiereicher Strahlung (LB) erfolgt und während des Abtragens und Reduzierens mittels der energiereichen Strahlung (LB), von der der Quelle (S) der energiereichen Strahlung (LB) gegenüberliegenden Seite der Deckschicht (2) aus, der Anteil der bereits die Deckschicht (2) durchdringenden Strahlung (LB') gemessen wird und bei Erreichen eines Grenzwert-Anteils der durchdringenden Strahlung (LB'), welcher mit der vorgesehenen Restschichtdicke (Y) korreliert, das Abtragen und Reduzieren der Deckschicht (2) beendet wird.

2. Verfahren zur Herstellung eines durchleuchtbaren Verkleidungsteils für ein Kraftfahrzeug nach Anspruch 1, **dadurch gekennzeichnet, dass** das Abtragen und Ausdünnen mittels Laserstrahlung (LB) erfolgt.

3. Verfahren zur Herstellung eines durchleuchtbaren Verkleidungsteils für ein Kraftfahrzeug nach Anspruch 1 oder 2, **dadurch gekennzeichnet, dass** die Deckschicht auf einer Trägerfolie (3) aus einem transluzenten oder transparenten Material, welches ebenfalls für Spektralbereiche des sichtbaren Lichts mit einer geringen Absorption durchstrahlbar ist, angeordnet ist oder durch eine Deckfolie gebildet ist und, dass das Bereitstellen des Grundkörpers (1) und das Anordnen der Deckschicht (2) durch ein Folienhinterspritzungsverfahren erfolgt.

4. Verfahren nach einem der vorstehenden Ansprüche, **dadurch gekennzeichnet, dass** die Restschichtdicke (Y) im Bereich von 1,5 µm bis 15 µm, bevorzugt im Bereich von 3 µm bis 12 µm, besonders bevorzugt im Bereich von 4 µm bis 10 µm liegt.

5. Verfahren nach einem der vorstehenden Ansprüche, **dadurch gekennzeichnet, dass** die Deckschicht (2) auf einer Trägerfolie (4) aus einem transluzenten oder transparenten Material, welches ebenfalls für Spektralbereiche des sichtbaren Lichts mit einer geringen Absorption durchstrahlbar ist, angeordnet ist.

6. Verfahren nach einem der vorstehenden Ansprüche, **dadurch gekennzeichnet, dass** das die Deckschicht (2) durch eine Lackschicht oder durch eine Deckfolie gebildet ist.

7. Verfahren nach einem der vorstehenden Ansprüche, **dadurch gekennzeichnet, dass** der Grundkörper (1) eine Wandstärke im Bereich von 0,6 mm bis 4 mm aufweist.

8. Verfahren nach einem der vorstehenden Ansprüche, **dadurch gekennzeichnet, dass** das durchleuchtbare Verkleidungsteil eine Stoßfängerverkleidung oder eine Heckklappenverkleidung oder eine Säulenverkleidung oder eine Türverkleidung oder eine Kotflügelverkleidung oder eine Dachverkleidung oder eine Kühlerverkleidung oder ein Spoiler eines Kraftfahrzeuges, oder ein Bauteil der vorgenannten Teile oder eine Baugruppe der vorgenannten Teile oder ein Bestandteil der vorgenannten Teile ist.

## Claims

1. Method for producing a translucent cladding section for a motor vehicle, comprising:
- a light-transmissive base body (1) made of a translucent or transparent material, penetrable by radiation with low absorption for spectral ranges of visible light, and comprising
- at least one cover layer (2) arranged on the rear side (R), opposite the visible side (V) in accordance with the intended use, of the base body (1), wherein the cover layer (2) has a normal layer thickness (X),
wherein the cover layer (2) has, on account of its normal layer thickness (X) and the layer material, a high absorption for spectral ranges of visible light as compared to the material of the base body (1) and is therefore largely light-impermeable,
wherein the method comprises the following steps:
- providing the base body (1),
- arranging the cover layer (2) on the rear side (R) of the base body (1),
**characterised in that**
the method further additionally comprises the following steps:
- removing and reducing the layer thickness (X) in locally defined regions (3) of the cover layer (2) with the exception of a remaining layer thickness (Y), wherein the cover layer (2) is made penetrable by radiation with low absorption due to the layer thickness reduction in said regions (3) for spectral ranges of visible light so that the cladding section becomes partially translucent,
wherein removing and thinning are carried out by means of energy-rich radiation (LB) and, during removing and thinning by means of the energy-rich radiation (LB), from the side, opposite the source (S) of the energy-rich radiation (LB), of the cover layer (2), the proportion of the radiation (LB') already penetrating the cover layer (2) is measured, and when a limit value proportion of the penetrating radiation (LB') is reached, which correlates with the expected remaining layer thickness (Y), the removing and reducing the cover layer (2) is terminated.

2. Method for producing a translucent cladding section for a motor vehicle according to claim 1, **characterised in that** removing and thinning are carried out by means of laser radiation (LB).

3. Method for producing a translucent cladding section for a motor vehicle according to claim 1 or 2, **characterised in that** the cover layer is arranged on a carrier film (3) of translucent or transparent material, which is also penetrable by radiation with low absorption even for spectral ranges of visible light, or is formed by a cover film, and **in that** the providing the base body (1) and the arranging the cover layer (2) are carried out by a film back-injection moulding method.

4. Method according to any one of the preceding claims, **characterised in that** the remaining layer thickness (Y) is in the range from 1.5 µm to 15 µm, preferably in the range from 3 µm to 12 µm, particularly preferably in the range from 4 µm to 10 µm.

5. Method according to any one of the preceding claims, **characterised in that** the cover layer (2) is arranged on a carrier film (4) made of a translucent or transparent material, which is also penetrable by radiation with low absorption for spectral ranges of visible light.

6. Method according to any one of the preceding claims, **characterised in that** the cover layer (2) is formed by a lacquer layer or by a cover film.

7. Method according to any one of the preceding claims, **characterised in that** the base body (1) has a wall thickness in the range from 0.6 mm to 4 mm.

8. Method according to any one of the preceding claims, **characterised in that** the translucent cladding section is a bumper cladding or a tailgate cladding or a column cladding or a door cladding or a wing cladding or a roof cladding or a radiator cladding or a spoiler of a motor vehicle, or a component of the above-mentioned parts or a module of the above-mentioned parts or a constituent element of the above-mentioned parts.

## Revendications

1. Procédé de fabrication d'une pièce d'habillage pouvant être traversée par la lumière pour un véhicule à moteur, avec :
- un corps de base (1) pouvant laisser passer la lumière composé d'un matériau translucide ou transparent, lequel peut être traversé par un rayon avec une faible absorption pour des plages spectrales de la lumière visible, et avec
- au moins une couche de recouvrement (2) disposée sur le côté arrière (R), faisant face au côté visible (V) conformément à l'usage prévu, du corps de base (1), dans lequel la couche de recouvrement (2) présente une épaisseur de couche normale (X),
dans lequel la couche de recouvrement (2) présente, en raison de son épaisseur de couche normale (X) et du matériau de couche, une absorption élevée en comparaison avec le matériau du corps de base (1) pour des plages spectrales de la lumière visible et de ce fait ne laisse pas passer la lumière dans une large mesure,
dans lequel le procédé comprend les étapes suivantes :
- la fourniture du corps de base (1),
- la disposition de la couche de recouvrement (2) sur le côté arrière (R) du corps de base (1),
**caractérisé en ce que**
le procédé comprend en outre en supplément les étapes suivantes :
- l'enlèvement de matériau et la réduction de l'épaisseur de couche (X) dans des zones localement définies (3) de la couche de recouvrement (2) à l'exception d'une épaisseur de couche restante (Y) restante, dans lequel la couche de recouvrement (2) est rendue traversable par un rayon avec une faible absorption en raison de la réduction d'épaisseur de couche dans ces zones (3) pour des plages spectrales de la lumière visible si bien que la pièce d'habillage peut être traversée en partie par la lumière,
dans lequel l'enlèvement de matériau et l'amincissement sont effectués au moyen d'un rayon riche en énergie (LB) et, au cours de l'enlèvement de matériau et de la réduction au moyen du rayon riche en énergie (LB), depuis le côté, faisant face à la source (S) du rayon riche en énergie (LB), de la couche de recouvrement (2), la part du rayon traversant (LB') déjà la couche de recouvrement (2) est mesurée, et lorsqu'une part de valeur limite du rayon traversant (LB') est atteinte, lequel est corrélé à l'épaisseur de couche restante (Y) prévue, l'enlèvement de matériau et la réduction de la couche de recouvrement (2) sont terminés.

2. Procédé de fabrication d'une pièce d'habillage pouvant être traversée par la lumière pour un véhicule à moteur selon la revendication 1, **caractérisé en ce que** l'enlèvement de matériau et l'amincissement sont effectués au moyen d'un rayon laser (LB).

3. Procédé de fabrication d'une pièce d'habillage pouvant être traversée par la lumière pour un véhicule à moteur selon la revendication 1 ou 2, **caractérisé en ce que** la couche de recouvrement est disposée sur un film de support (3) composé d'un matériau translucide ou transparent, lequel peut être traversé également par un rayon avec une faible absorption également pour des plages spectrales de la lumière visible, ou est formée par un film de recouvrement, et que la fourniture du corps de base (1) et la disposition de la couche de recouvrement (2) sont effectués par un procédé de contre-moulage de feuilles par injection.

4. Procédé selon l'une quelconque des revendications précédentes, **caractérisé en ce que** l'épaisseur de couche restante (Y) se situe dans la plage de 1,5 µm à 15 µm, de manière préférée dans la plage de 3 µm à 12 µm, de manière particulièrement préférée dans la plage de 4 µm à 10 µm.

5. Procédé selon l'une quelconque des revendications précédentes, **caractérisé en ce que** la couche de recouvrement (2) est disposée sur un film de support (4) composé d'un matériau translucide ou transparent, lequel peut être traversé par un rayon avec une faible absorption également pour des plages spectrales de la lumière visible.

6. Procédé selon l'une quelconque des revendications précédentes, **caractérisé en ce que** la couche de recouvrement (2) est formée par une couche de vernis ou par un film de recouvrement.

7. Procédé selon l'une quelconque des revendications précédentes, **caractérisé en ce que** le corps de base (1) présente une épaisseur de paroi dans la plage de 0,6 mm à 4 mm.

8. Procédé selon l'une quelconque des revendications précédentes, **caractérisé en ce que** la pièce d'habillage pouvant être traversé par la lumière est un habillage de pare-chocs ou un habillage de hayon ou un habillage de colonne ou un habillage de portière ou un habillage d'aile ou un habillage de toit ou un habillage de radiateur ou un aileron d'un véhicule à moteur, ou un composant des pièces mentionnées ci-avant ou un module des pièces mentionnées ci-avant ou un élément constitutif des pièces mentionnées ci-avant.
